# EUROPÄISCHE PATENTSCHRIFT

(11) **EP 4 061 575 B1**
(45) Veröffentlichungstag und Bekanntmachung des Hinweises auf die Patenterteilung: **03.01.2024**
(21) Anmeldenummer: 20811516.2
(22) Anmeldetag: 17.11.2020
(51) Int. Cl.: B24B 3/00, B24B 47/22, A63C 11/06

(54) **VERFAHREN ZUR STEUERUNG EINER VORRICHTUNG ZUM NACHSCHLEIFEN EINER STAHLKANTE EINES SKIS**
METHOD FOR CONTROLLING AN APPARATUS FOR RESHARPENING A STEEL EDGE OF A SKI
PROCÉDÉ DE COMMANDE D'UN APPAREIL POUR RÉAFFUTER UNE CARRE EN ACIER D'UN SKI

(30) Priorität: 22.11.2019 AT 510122019
(43) Veröffentlichungstag der Anmeldung: 28.09.2022
(73) Patentinhaber: WINTERSTEIGER Sports GmbH, 4910 Ried im Innkreis (AT)
(72) Erfinder: HÖCKNER, Gerald, 4910 Ried im Innkreis (AT); MITTERBUCHER, Andreas, 4941 Mehrnbach (AT); AIGNER, Johann, 4912 Neuhofen im Innkreis (AT); BERGER, Robert, 4672 Bachmanning (AT)
(74) Vertreter: Hübscher & Partner Patentanwälte GmbH
(86) Internationale Anmeldenummer: PCT/AT2020/060407
(87) Internationale Veröffentlichungsnummer: WO 2021/097508

(56) Entgegenhaltungen:
- WO-A1-87/06868
- WO-A1-2005/072909
- CN-A- 107 685 270
- DE-C1- 3 827 977

## Beschreibung

### Technisches Gebiet

Die Erfindung bezieht sich auf ein Verfahren zur Steuerung einer Vorrichtung zum Nachschleifen einer Stahlkante eines Skis mit einer Skiaufnahme und wenigstens einer unter einem Vorschub relativ gegenüber der Skiaufnahme in Skilängsrichtung verschiebbaren Schleifeinrichtung, die um eine in Vorschubrichtung verlaufende Achse drehbar gelagert und mit einem Schwenkantrieb verbunden ist, der mithilfe einer Steuereinrichtung die Schleifeinrichtung zur Einstellung des Kantenwinkels in Abhängigkeit von ihrer auf die Skilänge bezogenen Lage dreht.

### Stand der Technik

Um die Stahlkanten eines Skis mithilfe einer topfartigen Schleifscheibe wiederholbar mit über die Skilänge unterschiedlichen Kantenwinkeln schleifen zu können, ist es bekannt (WO 2005/072909 A1), die zur Vorschubrichtung des Skis gegenüber der Schleifeinrichtung senkrechte Führung des die Schleifscheibe aufnehmenden Anstellschlittens um eine in Vorschubrichtung verlaufende Achse drehbar zu lagern und durch einen geregelten Schrittmotor über ein spielarmes Getriebe entsprechend den jeweils geforderten Kantenwinkeln zu verschwenken, indem der Schrittmotor mithilfe einer Steuereinrichtung in Abhängigkeit von der auf die Skilänge bezogenen Lage der Schleifscheibe angesteuert wird. Da durch den Schrittmotor die Führung des Anstellschlittens nicht nur entsprechend dem jeweiligen Kantenwinkel, sondern auch zwischen den Schleifstellungen für die Seiten- und Unterkanten der Stahlkante des Skis verschwenkt werden kann, gelingt es, durch die Ansteuerung des Schrittmotors den Anstellschlitten gegenüber der nachzuschleifenden Stahlkante so auszurichten, dass die Schleifscheibe die Stahlkante mit einem vorgegebenen, sich über die Skilänge ändernden Kantenwinkel sowohl im Seiten- als auch im Unterkantenbereich schleift, um das Fahr- und Führungsverhaltens des Skis an unterschiedliche Anforderungen anpassen zu können. Die Möglichkeit, die Stahlkanten mit über die Skilänge unterschiedlichen Kantenwinkeln nachzuschleifen ist allerdings mit dem Nachteil eines erheblichen Steuerungsaufwands verbunden, weil für jede Skiart und jede Skilänge gesonderte Steuerprogramme vorgesehen werden müssen.

### Darstellung der Erfindung

Der Erfindung liegt somit die Aufgabe zugrunde, ein Verfahren zur Steuerung einer Vorrichtung zum Nachschleifen der Stahlkanten von Skiern so auszugestalten, dass insbesondere der mit der Einstellung des Kantenwinkels in Abhängigkeit von der Lage der Schleifeinrichtung in Bezug auf die jeweilige Skilänge verbundene Aufwand verringert werden kann.

Ausgehend von einem Steuerungsverfahren der eingangs geschilderten Art löst die Erfindung die gestellte Aufgabe dadurch, dass die Stahlkante in wenigstens drei Schleifbereichen mit unterschiedlichen Kantenwinkeln nachgeschliffen wird, dass anhand der Ist-Länge des nachzubearbeitenden Skis die Vorschubwege der Skiaufnahme gegenüber der Schleifeinrichtung für die einzelnen Schleifbereiche aus vorgegebenen, auf eine Einheitsskilänge bezogenen Schleifbereichen für die unterschiedlichen Kantenwinkel ermittelt werden und dass der Schwenkantrieb zur Einstellung der Winkellage der Schleifeinrichtung in Abhängigkeit vom Vorschubweg und den diesen Vorschubwegen zugeordneten Kantenwinkeln durch die Steuereinrichtung angesteuert wird.

Die Erfindung geht von der Erkenntnis aus, dass es für das Fahrverhalten eines Skis unter anderem auf die Kantenwinkel der Stahlkanten in einem der Bindung zugehörigen, mittleren Bereich und in den Endbereichen des Skis ankommt, wobei größere Seitenkantenwinkel im Bindungsbereich und kleinere Unterkantenwinkel in den Endbereichen im Allgemeinen ein aggressives Fahrverhalten unterstützen, sodass für gute, sportliche Fahrer größere Seitenkantenwinkel von z. B. 85° bis 87° im mittleren Skibereich und geringere Unterkantenwinkel von z. B. 0,3° bis 0,5° in den Endbereichen vorgesehen werden können, während das Fahrverhalten eines Skis beispielsweise mit Seitenkantenwinkeln von 88° bis 89° im mittleren Skibereich und Unterkantenwinkeln bis 3° im Bereich der Skienden an weniger geübte Skifahrer angepasst werden kann. Für die Längenabschnitte mit den unterschiedlichen Kantenwinkeln gilt jedoch eine weitgehend gleichbleibende Aufteilung auf die Skilänge, sodass die Schleifbereiche für die unterschiedlichen Kantenwinkel auf eine Einheitsskilänge bezogen werden können. Mit der Vorgabe dieser auf eine Einheitsskilänge bezogenen Schleifbereiche für unterschiedliche Kantenwinkel können in einfacher Weise die auf eine Ist-Skilänge für die einzelnen Schleifbereiche bezogenen Vorschubwege aus den auf eine Einheitsskilänge bezogenen Schleifbereichen und der Ist-Skilänge ermittelt und der Steuerung des Schwenkantriebs für die Einstellung der Kantenwinkel in Abhängigkeit von den Vorschubwegen vorgegeben werden. Für die Steuerung der einzelnen Schleifbereiche ist somit der Steuereinrichtung lediglich die Ist-Skilänge vorzugeben, entweder durch eine Eingabe oder durch eine Übermittlung von Messdaten.

Eine feinfühlige Anpassung des Kantenwinkelverlaufs über die Skilänge lässt sich durch das Vorsehen von fünf über die Skilänge verteilten Schleifbereichen erzielen, weil in diesem Fall zwischen dem mittleren Schleifbereich und den Endbereichen mit jeweils gleichbleibenden Kantenwinkeln Übergangsbereiche vorgesehen werden können, in denen ein kontinuierlicher Übergang der Kantenwinkel zwischen dem mittleren und den endseitigen Schleifbereichen geschliffen werden kann.

Da hinsichtlich des vom Fahrkönnen abhängigen Fahrverhaltens die Masse der Skifahrer in Gruppen eingeteilt werden können, können auch die Skier entsprechend diesen Gruppen einheitliche geschliffen werden. Zu diesem Zweck kann die Steuereinrichtung eine Auswahl unterschiedlicher Kantenwinkel für die einzelnen Schleifbereiche umfassen und den Schwenkantrieb in Abhängigkeit von einer Auswahl dieser Kantenwinkel ansteuern.

In ähnlicher Weise können auch die unterschiedlichen Skiarten berücksichtigt werden, die sich insbesondere durch die Länge und den Krümmungsradius der Kanten unterscheiden. Die Eigenschaften dieser insbesondere nach dem Einsatz für Slalom- oder Riesenslalomschwünge oder für Abfahrten unterscheidbaren Skiarten können dadurch berücksichtigt werden, dass die Steuereinrichtung auf unterschiedliche Skiarten abgestimmte Datensätze für auf eine Einheitsskilänge bezogene Schleifbereiche für unterschiedliche Kantenwinkel umfasst und in Abhängigkeit von der Art des nachzuschleifenden Skis den Schwenkantrieb für die Schleifeinrichtung mit den aus dem Datensatz für diese Skiart ermittelten Vorschubwegen und Kantenwinkeln ansteuert.

### Kurze Beschreibung der Erfindung

In der Zeichnung ist der Erfindungsgegenstand beispielsweise dargestellt. Es zeigen
- Fig. 1: eine zur Durchführung des erfindungsgemäßen Verfahrens geeignete Vorrichtung zum Nachschleifen der Stahlkanten eines Skis ausschnittsweise in einer vereinfachten Draufsicht,
- Fig. 2: diese Vorrichtung in einem Schnitt nach der Linie II-II der Fig. 1 und
- Fig. 3: den Verlauf des Kantenwinkels über die Länge eines Skis in einem Diagramm.

### Wege zur Ausführung der Erfindung

Die Vorrichtung zum Nachschleifen der Stahlkanten 1 eines Skis 2 umfasst gemäß den Fig. 1 und 2 einen Grundrahmen 3, der Führungen 4 für zwei beidseits des Skis vorgesehene Schlitten 5 aufweist, von denen nur einer dargestellt ist. Diese Schlitten 5 werden entsprechend der Breite des zu bearbeitenden Skis 2 symmetrisch zu einer Mittelebene 6 verstellt und tragen Stützrollen 7, gegen die der Ski 2 mit seiner Lauffläche durch Niederhalter eines den Ski 2 aufnehmenden und in Vorschubrichtung v durch die Vorrichtung fördernden, aus Gründen der Übersichtlichkeit nicht dargestellten Vorschubschlitten bearbeitungsgerecht angedrückt wird.

In den Schlitten 5 ist ein Träger 8 drehbar gelagert, und zwar mittels einer zur Vorschubrichtung v parallelen Welle 9. Auf dem Träger 8 ist ein Anstellarm 10 schwenkbar gelagert, der mithilfe eines Schwenkzylinders 11 verschwenkt werden kann und eine Schleifeinrichtung 12 in Form einer von einem Motor 13 antreibbaren, topfartigen Schleifscheibe 14 auf einer Pendelachse 15 aufnimmt. Die Lagerung der topfartigen Schleifscheibe 14 mit ihrem Antriebsmotor 13 über die Pendelachse 15 bewirkt, dass sich die Schleifscheibe 14 stirnseitig im Bereich zweier Umfangsabschnitte an der gegenüber der Schleifscheibe 14 sehnenartig verlaufenden Stahlkante 1 des Skis 2 abstützt, was eine selbständige Anpassung der topfartigen Schleifscheibe 14 um die Pendelachse 15 auch im taillierten Bereich des Skis 2 erlaubt.

Um trotz der Lagerung auf einer Pendelachse 15 eine Grundausrichtung der Schleifscheibenachse senkrecht zur Vorschubrichtung v sicherzustellen, bildet der Anstellarm 10 mit einem am Träger 8 angelenkten Schenkel 16 ein Gelenkparallelogramm, dessen Koppel 17 die Grundausrichtung für die Schleifeinrichtung 12 vorgibt. Zu diesem Zweck ist der Motor 13 gegenüber der Koppel 17 durch eine Feder 18 abgestützt, die zwar ein Auslenken der Schleifscheibe 14 um die Pendelachse 15 erlaubt, aber nach einer Auslenkung für eine Rückstellung in die Grundausrichtung sorgt.

Zum Verschwenken der Welle 9 für den Träger 8 ist ein Schwenkzylinder 19 vorgesehen, der an einem Schwenkarm 20 der Welle 9 angreift und ein anschlagbegrenztes Verschwenken der Welle 9 vorzugsweise um 90° erlaubt, sodass die Schleifeinrichtung 12 aus der dargestellten Arbeitslage für ein Nachschleifen der Seitenkanten der Stahlkante 1 in eine Arbeitsstellung für das Schleifen der Unterkante der Stahlkante 1 verschwenkt werden kann. Um die zu schleifenden Kantenwinkel α für die Seitenkante und β für die Unterkante feinfühlig einstellen zu können, wird der Schwenkzylinder 19 auf einer Exzenterwelle 21 gelagert, die durch einen Schwenkantrieb 22 beispielsweise in Form eines Getriebemotors angetrieben werden kann. Wird demnach die Exzenterwelle 21 über den Schwenkantrieb 22 während des Schleifvorgangs verdreht, so wird dadurch der durch die Neigung der Schleifeinrichtung 12 um die Welle 9 bestimmte Kantenwinkel geändert.

Um somit über die Länge des Skis 2 abschnittsweise unterschiedliche Kantenwinkel α und β schleifen zu können, muss der Schwenkantrieb 22 über eine Steuereinrichtung in Abhängigkeit einerseits vom Vorschubweg des Skis 2 gegenüber der Schleifeinrichtung 12 und anderseits von den den einzelnen Schleifbereichen zugehörigen Kantenwinkeln α, β angesteuert werden. Damit die Vorschubwege für die einzelnen Schleifbereiche unterschiedlicher Kantenwinkel α und β mit einem vergleichsweise geringen Aufwand ermittelt werden können, werden diese für bestimmte Kantenwinkel α, β vorgesehenen Schleifbereiche auf eine Einheitsskilänge bezogen, sodass die für einen Ski bestimmter Länge über die den einzelnen Schleifbereichen zugehörigen Vorschubwege gegebene Aufteilung dieser Schleifbereiche über die Skilänge der Vorgabe entsprechend eingehalten werden kann, wenn die auf eine Einheitsskilänge bezogenen Schleifbereiche mit der Ist-Länge des zu bearbeitenden Skis verrechnet werden.

Im Diagramm nach der Fig. 3 ist der Kantenwinkel α für die Seitenkante der Stahlkante 1 über der mit 100 Einheiten auf der Abszisse s angegebenen Einheitslänge eines Skis 2 aufgetragen. Der Ski 2 ist gemäß diesem Ausführungsbeispiel in fünf Schleifbereiche unterteilt, von denen der mittlere Schleifbereich 23 und die endseitigen Schleifbereiche 24, 25 mit in diesen Schleifbereichen gleichbleibenden, jedoch unterschiedlichen Kantenwinkeln α bearbeitet werden sollen, während in den dazwischenliegenden Übergangsbereichen 26, 27 ein allmählicher Übergang zwischen den unterschiedlichen Kantenwinkeln α der Schleifbereiche 24, 26 bzw. 27, 25 geschliffen werden soll. Soll nach diesen Vorgaben der Schleifbereiche für die unterschiedlichen Kantenwinkel α ein Ski 2 mit einer Ist-Länge von z.B. 180 cm geschliffen werden, so ergibt sich für die Vorschubwege entlang des Schleifbereichs 24 eine Länge von 0,25 x 180 = 45 cm, entlang des Übergangsschleifbereichs 26 eine Länge von 0,1 x 180 = 18 cm, entlang des mittleren Schleifbereichs 23 eine Länge von 0,4 x 180 = 72 cm, entlang des Übergangsschleifbereichs 27 eine Länge von 0,1 x 180 = 18 cm und entlang des endseitigen Schleifbereichs 25 eine Länge von 0,15 x 180 = 27 cm.

Die Schleifbereiche und Winkelvorgaben können entsprechend der jeweiligen Skiart unterschiedlich vorgegeben werden, sodass für jede Skiart ein eigener Datensatz vorliegt, der die auf eine Einheitsskilänge bezogenen Schleifbereiche mit ihren Kantenwinkeln enthält, um anhand der entsprechend ausgewählten Datensätze Skier der jeweiligen Art entsprechend schleifen zu können. In analoger Weise können die Kantenwinkel auf das Fahrkönnen abgestimmt werden, was das Hinterlegen entsprechender Datensätze für bspw. Anfänger, durchschnittliche Skifahrer und sportliche Skifahrer erfordert.

Das erfindungsgemäße Verfahren ist selbstverständlich nicht auf die dargestellte Vorrichtung zum Nachschleifen der Stahlkanten eines Skis beschränkt. So könnten bspw. anstelle topfartiger Schleifscheiben andere Schleifeinrichtungen für das Schleifen der Kantenwinkel eingesetzt werden. Um nicht zwischen den Bearbeitungen der Seitenkantenwinkel und der Unterkantenwinkel die Schleifeinrichtungen umstellen zu müssen, können für das Schleifen der Seitenkantenwinkel und der Unterkantenwinkel gesonderte Schleifeinrichtungen vorgesehen sein, die in Vorschubrichtung v hintereinander angeordnet sind.

## Patentansprüche

1. Verfahren zur Steuerung einer Vorrichtung zum Nachschleifen einer Stahlkante (1) eines Skis (2) mit einer Skiaufnahme und wenigstens einer unter einem Vorschub relativ gegenüber der Skiaufnahme in Skilängsrichtung verschiebbaren Schleifeinrichtung (12), die um eine in Vorschubrichtung (v) verlaufende Achse drehbar gelagert und mit einem Schwenkantrieb (22) verbunden ist, der mithilfe einer Steuereinrichtung die Schleifeinrichtung (12) zur Einstellung des Kantenwinkels (α, β) in Abhängigkeit von ihrer auf die Skilänge bezogenen Lage dreht, **dadurch gekennzeichnet, dass** die Stahlkante (1) in wenigstens drei Schleifbereichen (23, 24, 25) mit unterschiedlichen Kantenwinkeln (α, β) nachgeschliffen wird, dass anhand der Ist-Länge des nachzuschleifenden Skis (2) die Vorschubwege der Skiaufnahme gegenüber der Schleifeinrichtung (12) für die einzelnen Schleifbereiche (23, 24, 25) aus vorgegebenen, auf eine Einheitsskilänge bezogenen Schleifbereichen (23, 24, 25) für die unterschiedlichen Kantenwinkel (α, β) ermittelt werden und dass der Schwenkantrieb (22) zur Einstellung der Winkellage der Schleifeinrichtung (12) in Abhängigkeit vom Vorschubweg und den diesen Vorschubwegen zugeordneten Kantenwinkeln (α, β) durch die Steuereinrichtung angesteuert wird.

2. Verfahren nach Anspruch 1, **dadurch gekennzeichnet, dass** die Stahlkante (1) in fünf Schleifbereichen, nämlich in einem mittleren Schleifbereich (23) und zwei endseitigen Schleifbereichen (24, 25) sowie in zwei Übergangsbereichen (26, 27) zwischen den endseitigen Schleifbereichen (24, 25) und dem mittleren Schleifbereich (23) nachgeschliffen wird.

3. Verfahren nach Anspruch 1 oder 2, **dadurch gekennzeichnet, dass** die Steuereinrichtung eine Auswahl unterschiedlicher Kantenwinkel (α, β) für die einzelnen Schleifbereiche (23 bis 27) umfasst und den Schwenkantrieb (22) in Abhängigkeit von einer Auswahl dieser Kantenwinkel (α, β) ansteuert.

4. Verfahren nach einem der Ansprüche 1 bis 3, **dadurch gekennzeichnet, dass** die Steuereinrichtung auf unterschiedliche Skiarten abgestimmte Datensätze für auf eine Einheitsskilänge bezogene Schleifbereiche (23 bis 27) für unterschiedliche Kantenwinkel (α, β) umfasst und in Abhängigkeit von der Art des nachzuschleifenden Skis (2) den Schwenkantrieb (22) für die Schleifeinrichtung (12) mit den aus dem Datensatz für diese Skiart ermittelten Vorschubwegen und Kantenwinkeln (α, β) ansteuert.

## Claims

1. Method for controlling a device for regrinding a steel edge (1) of a ski (2) with a ski holder and at least one grinding device (12) which is displaceable under an advance relative to the ski holder in the longitudinal direction of the ski, and which is mounted rotatably about an axis extending in the advance direction (v) and is connected to a swivel drive (22) which, with the aid of a control device, rotates the grinding device (12) for setting the edge angle (α, β) as a function of its position in relation to the ski length, **characterized in that** the steel edge (1) is ground in at least three grinding regions (23, 24, 25) with different edge angles (α, β), **in that**, on the basis of the actual length of the ski (2) to be reground, the advance paths of the ski holder relative to the grinding device (12) for the individual grinding regions (23, 24, 25) are determined for the different edge angles (α, β) from predefined grinding regions (23, 24, 25) which refer to a standard ski length, and **in that** the swivel drive (22) for setting the angular position of the grinding device (12) is controlled by the control device as a function of the advance path and the edge angles (α, β) associated with these advance paths.

2. The method according to claim 1, **characterized in that** the steel edge (1) is reground in five grinding regions, namely in a middle grinding region (23) and two end grinding regions (24, 25) as well as in two transition regions (26, 27) between the end grinding regions (24, 25) and the middle grinding region (23).

3. Method according to claim 1 or 2, **characterized in that** the control device comprises a selection of different edge angles (α, β) for the individual grinding regions (23 to 27) and controls the swivel drive (22) in dependence on a selection of these edge angles (α, β).

4. Method according to one of the claims 1 to 3, **characterized in that** the control device comprises data sets, matched to different ski types, for grinding regions (23 to 27) related to a standard ski length for different edge angles (α, β) and, depending on the type of ski (2) to be reground, controls the swivel drive (22) for the grinding device (12) with the advance paths and edge angles (α, β) determined from the data set for this ski type.

## Revendications

1. Procédé de commande d'un dispositif pour réaffûter une carre en acier (1) d'un ski (2) avec un réceptacle de ski et au moins un système d'affûtage (12) pouvant coulisser sous l'effet d'une avance par rapport au réceptacle de ski dans la direction longitudinale du ski, qui est monté de manière rotative autour d'un axe courant dans la direction d'avance (v) et est relié à un mécanisme de pivotement (22) qui fait pivoter le système d'affûtage (12) à l'aide d'un système de commande pour régler l'angle de carre (α,β) en fonction de sa position par rapport à la longueur du ski, **caractérisé en ce que** la carre en acier (1) est réaffûtée dans au moins trois zones d'affûtage (23, 24, 25) avec des angles de carre (α,β) différents, qu'à l'aide de la longueur réelle du ski à réaffûter (2), les trajets d'avance du réceptacle de ski par rapport au système d'affûtage (12) sont déterminés pour les différentes zones d'affûtage (23, 24, 25) à partir de zones d'affûtage (23, 24, 25) prédéfinies relatives à une longueur de ski standard pour les différents angles de carre (α,β) et que le mécanisme de pivotement (22) est contrôlé par le système de commande pour régler la position angulaire du système d'affûtage (12) en fonction du trajet d'avance et des angles de carre (α,β) associés à ces trajets d'avance.

2. Procédé selon la revendication 1, **caractérisé en ce que** la carre en acier (1) est réaffûtée dans cinq zones d'affûtage, à savoir dans une zone d'affûtage centrale (23) et dans deux zones d'affûtage d'extrémité (24, 25) ainsi que dans deux zones intermédiaires (26, 27) situées entre les zones d'affûtage d'extrémité (24, 25) et la zone d'affûtage centrale (23).

3. Procédé selon la revendication 1 ou 2, **caractérisé en ce que** le système de commande comprend un choix de différents angles de carre (α,β) pour les diverses zones d'affûtage (23 à 27) et contrôle le mécanisme de pivotement (22) en fonction d'un choix de ces angles de carre (α,β).

4. Procédé selon une des revendications 1 à 3, **caractérisé en ce que** le système de commande comprend des jeux de données adaptés à différents types de skis pour des zones d'affûtage (23 à 27) relatives à une longueur de ski standard pour différents angles de carre (α,β) et, en fonction du type de ski à réaffûter (2), contrôle le mécanisme de pivotement (22) pour le système d'affûtage (12) avec les trajets d'avance et les angles de carre (α,β) déterminés à partir du jeu de données pour ce type de ski.
